# DEMANDE DE BREVET EUROPEEN

(11) **EP 0 844 643 A1**
(43) Date de publication de la demande: **27.05.1998**
(21) Numéro de dépôt: 97410134.7
(22) Date de dépôt: 21.11.1997
(51) Int. Cl.: H01J 31/12

(54) **Ecran plat de visualisation à déviation latérale**

(30) Priorité: 22.11.1996 FR 9614616
(71) Demandeur: Pixtech S.A., 13790 Rousset (FR)
(72) Inventeur: Jäger, Axel, 34160 Sussargues (FR)
(74) Mandataire: de Beaumont, Michel

(57) **Abrégé**

La présente invention concerne un écran plat de visualisation comportant une cathode (1') associée à une grille (3) d'extraction d'électrons émis par au moins une région (12r, 12g, 12b) de la cathode (1') et une anode (5) pourvue d'éléments luminophores (7r, 7g, 7b) placée en regard de la cathode/grille, la cathode (1') étant dépourvue de région émissive dans les zones situées à l'aplomb des éléments luminophores (7r, 7g, 7b), ces zones comportant une couche conductrice (14) polarisable indépendamment des régions émissives.

## Description

La présente invention concerne les écrans plats de visualisation, et plus particulièrement des écrans dits à cathodoluminescence, dont l'anode porte des éléments luminescents susceptibles d'être excités par bombardement électronique. Ce bombardement électronique peut provenir de micropointes, de couches à faible potentiel d'extraction ou d'une source thermoionique.

Pour simplifier la présente description, on ne considérera ci-après que les écrans couleurs à micropointes mais on notera que l'invention concerne, de façon générale, les divers types d'écrans susmentionnés et analogues qu'ils soient couleurs ou monochromes.

La figure 1 représente partiellement et schématiquement la structure d'un écran plat couleur à micropointes classique du type dit "à anode commutée".

Un tel écran à micropointes est essentiellement constitué d'une cathode 1 à micropointes 2 et d'une grille 3 pourvue de trous 4 correspondants aux emplacements des micropointes 2. La cathode 1 est placée en regard d'une anode cathodoluminescente 5 dont un substrat de verre 6 constitue généralement la surface d'écran.

Le principe de fonctionnement et un exemple de réalisation d'un écran à micropointes sont décrits dans le brevet américain n° 4 940 916 du Commissariat à l'énergie Atomique.

La cathode est généralement organisée en colonnes et est constituée, sur un substrat de verre 10, de conducteurs de cathode organisés en mailles à partir d'une couche conductrice. Les micropointes 2 sont réalisées sur une couche résistive 11 déposée sur les conducteurs de cathode et sont disposées à l'intérieur des mailles définies par les conducteurs de cathode. La figure 1 représente partiellement l'intérieur d'une maille et les conducteurs de cathode n'apparaissent pas sur cette figure. La cathode 1 est associée à la grille 3 organisée en lignes. L'intersection d'une ligne de la grille et d'une colonne de la cathode définit un pixel.

Ce dispositif utilise le champ électrique créé entre la cathode 1 et la grille 3 pour que des électrons soient extraits des micropointes 2. Ces électrons sont ensuite attirés par des éléments luminophores 7 de l'anode 5 si ceux-ci sont convenablement polarisés.

L'anode 5 est pourvue de bandes alternées d'éléments luminophores 7r, 7g, 7b correspondant chacune à une couleur (Rouge, Vert, Bleu). Les bandes sont parallèles aux colonnes de la cathode et sont séparées les unes des autres par un isolant 8. Les éléments luminophores 7 sont déposés sur des électrodes 9, constituées de bandes correspondantes d'une couche conductrice transparente telle que de l'oxyde d'indium et d'étain (ITO).

Dans un tel écran dit "à anode commutée", les ensembles de bandes rouges, vertes, bleues sont, dans cet exemple, alternativement polarisés par rapport à la cathode 1, pour que des électrons extraits des micropointes 2 d'un pixel de la cathode/grille soient alternativement dirigés vers les éléments luminophores 7 correspondant à chacune des couleurs.

Dans un autre type d'écran classique à micropointes non représenté, à anode non-commutée, tous les éléments luminophores de l'anode sont portés à un même potentiel indépendamment de leur couleur. Dans ce cas, chaque colonne de la cathode 1 est subdivisée en trois sous-colonnes disposées, respectivement, à l'aplomb des bandes d'éléments luminophores de chaque couleur. Ces sous-colonnes sont adressées séquentiellement pour bombarder les éléments luminophores associés à chacune des couleurs. Chaque pixel est divisé en trois sous-pixels définis par les intersections respectives d'une ligne de grille avec chacune des sous-colonnes de la cathode. Comme tous les éléments luminophores de l'anode sont polarisés indépendamment de leur couleur, ces éléments luminophores sont, le cas échéant, déposés selon un motif définissant les pixels avec, pour chaque couleur, une région d'éléments luminophores de la couleur correspondante définissant le sous-pixel en regard de la sous-colonne de la cathode correspondante.

Un inconvénient des écrans classiques, qu'ils soient à anode commutée ou non, est que les micropointes perdent progressivement leur pouvoir émissif. On peut constater ce phénomène en mesurant le courant dans les conducteurs de cathode. Il en résulte une diminution progressive de la brillance de l'écran.

La présente invention vise à pallier cet inconvénient en rendant sensiblement constant le pouvoir émissif des micropointes.

La présente invention vise également à proposer un écran plat de visualisation à micropointes observable à partir du côté cathode.

Pour atteindre ces objets, la présente invention prévoit un écran plat de visualisation comportant une cathode associée à une grille d'extraction d'électrons émis par au moins une région de la cathode, et une anode pourvue d'éléments luminophores placée en regard de la cathode/grille, la cathode étant dépourvue de région émissive dans les zones situées à l'aplomb des éléments luminophores, ces zones comportant une couche conductrice polarisable indépendamment des régions émissives.

Selon un mode de réalisation de la présente invention, l'écran comporte une grille de déviation des électrons émis par chaque région émissive de la cathode vers au moins une région d'éléments luminophores.

Selon un mode de réalisation de la présente invention, la couche conductrice est polarisée à un potentiel au plus égal à un potentiel minimal de polarisation des régions émissives.

Selon un mode de réalisation de la présente invention, la cathode et la grille d'extraction sont supportées par une plaque transparente constituant la face de visualisation de l'écran, la couche conductrice étant en un matériau transparent déposé directement sur ladite plaque.

Selon un mode de réalisation de la présente invention, chaque région émissive de la cathode est associée à une région d'éléments luminophores, la grille de déviation étant polarisée à un potentiel inférieur à un potentiel minimal de polarisation des régions émissives.

Selon un mode de réalisation de la présente invention, chaque région émissive de la cathode est associée à au moins deux régions d'éléments luminophores, le potentiel de polarisation de la grille de déviation étant fonction de la région d'éléments luminophores à exciter tout en étant inférieur à un potentiel minimal de polarisation des régions émissives.

Selon un mode de réalisation de la présente invention, toutes les régions d'éléments luminophores de l'anode sont polarisées simultanément.

Selon un mode de réalisation de la présente invention, l'anode est constituée d'au moins deux ensembles de bandes alternées d'éléments luminophores, chaque ensemble de bandes étant polarisé individuellement.

Selon un mode de réalisation de la présente invention, la cathode est organisée en colonnes, la grille d'extraction étant organisée en lignes et chaque intersection d'une ligne de la grille d'extraction avec une colonne de la cathode définissant une région émissive.

Selon un mode de réalisation de la présente invention, les régions émissives sont constituées de micropointes.

La présente invention a pour origine une interprétation des phénomènes qui engendrent les problèmes susmentionnés dans les écrans classiques.

Les inventeurs considèrent que ces problèmes sont dus, en particulier, à un dépôt sur les micropointes de la cathode de polluants résultant d'ions émis par l'anode.

Dans un écran à micropointes, en fonctionnement, le potentiel le plus négatif correspond aux micropointes qui sont, par exemple, en molybdène (Mo). Or, le bombardement électronique des éléments luminophores entraîne un dégagement ionique à la surface de ces éléments luminophores. Ces ions sont émis perpendiculairement à la surface de l'anode et viennent polluer les micropointes qui sont situées à l'aplomb des éléments luminophores bombardés.

A partir de cette analyse, la présente invention propose de décaler les micropointes par rapport à l'aplomb (la perpendiculaire) des régions d'éléments luminophores qu'elles doivent bombarder.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 décrite précédemment est destinée à exposer l'état de la technique et le problème posé ;
la figure 2 représente en coupe transversale un premier mode de réalisation d'un écran plat de visualisation à micropointes selon la présente invention ; et
la figure 3 représente, en coupe transversale, un deuxième mode de réalisation d'un écran plat de visualisation à micropointes selon la présente invention.

La présente invention sera décrite par la suite en relation avec des modes de réalisation appliqués à un écran couleur. Toutefois, on notera que l'invention s'applique également aux écrans monochromes.

La figure 2 représente un premier mode de réalisation d'un écran plat de visualisation à micropointes selon la présente invention. Ce mode de réalisation s'applique, plus particulièrement, à un écran dont tous les éléments luminophores sont polarisés simultanément.

De façon classique, l'anode 5 de l'écran est réalisée sur la face interne d'une plaque 6, par exemple en verre. Dans le cas d'un écran couleur, des régions, par exemple des bandes parallèles, d'éléments luminophores correspondant à chacune des couleurs sont déposées sur une couche conductrice de polarisation, par exemple, une couche 9 d'ITO s'étendant sur toute la surface interne de la plaque 6 correspondant à la zone utile de l'écran.

Une cathode 1' selon la présente invention est, comme précédemment, réalisée sur une plaque 10, par exemple en verre. La cathode 1' est organisée en colonnes et est, par exemple, constituée de conducteurs de cathode (non représentés) organisés en mailles à partir d'une couche conductrice. Des micropointes 2 sont réalisées sur une couche résistive 11 déposée sur ces conducteurs de cathode et sont disposées à l'intérieur des mailles définies par les conducteurs de cathode. A la figure 2, seule une colonne de la cathode 1' a été représentée. Cette colonne comprend trois sous-colonnes, respectivement 12r, 12g et 12b, associées à chacune des couleurs. Selon la présente invention, chaque sous-colonne 12r, 12g ou 12b se trouve décalée de l'aplomb de la colonne d'éléments luminophores, respectivement 7r, 7g ou 7b, correspondante tout en étant parallèle à celle-ci.

La cathode 1' est associée à une grille 3 d'extraction des électrons, organisée en lignes. Selon l'invention, la grille 3 est, non seulement pourvue de trous 4 correspondant aux emplacements des micropointes 2, mais également d'un trou 13 de plus grand diamètre à chaque intersection d'une ligne de grille avec une bande 7 d'éléments luminophores de l'anode. Ce trou 13 est destiné au passage des ions émis par les éléments luminophores de l'anode pour qu'ils soient, selon l'invention, collectés par une couche conductrice 14 déposée entre chaque sous-colonne de la cathode 1'. La couche 14 est polarisée à un potentiel au plus égal au potentiel le plus négatif de polarisation des micropointes (par exemple 0 volt). La couche 14 est donc polarisable indépendamment des conducteurs de polarisation des micropointes, organisés en sous-colonnes 12r, 12g, 12b. La couche 14 a pour rôle d'éviter qu'une zone de charge positive se développe entre deux sous-colonnes de la cathode 1', ce qui risquerait d'entraîner la formation d'arcs électriques.

Un pixel d'un écran tel que représenté à la figure 2 est constitué de trois sous-pixels respectivement associés à chacune de couleurs. Chaque sous-pixel est défini par l'intersection d'une ligne de la grille d'extraction 3 avec une sous-colonne 12r, 12g ou 12b de la cathode 1' et une bande, respectivement 7r, 7g ou 7b, de l'anode 5'.

Une caractéristique de la présente invention est que la cathode 1' est associée à une grille additionnelle 15 rapportée sur toute la surface de l'écran et pourvue de trous 16 correspondant aux emplacements de chaque sous-pixel de l'écran. Le rôle de la grille 15 est de repousser latéralement les électrons émis par les micropointes 2 d'un sous-pixel vers la bande d'éléments luminophores de ce sous-pixel. La grille 15 est portée à un potentiel négatif choisi, en particulier, en fonction de l'amplitude de la déviation souhaitée, c'est-à-dire des positions relatives des sous-colonnes de la cathode par rapport aux bandes d'éléments luminophores de l'anode. On garantit ainsi, dans le cas d'une anode dont tous les éléments luminophores sont polarisés simultanément, que les électrons émis par une sous-colonne 12r, 12g ou 12b aillent bien bombarder les éléments luminophores 7r, 7g ou 7b de la couleur correspondante.

La grille 15 est rapportée sur l'ensemble cathode/grille en étant isolée de la grille d'extraction 3. Dans le mode de réalisation représenté, les lignes de la grille 3 sont pourvues d'un trou 13 à l'aplomb de chaque intersection d'une ligne de la grille 3 avec une bande d'éléments luminophores de l'anode 5'.

Pour remplir son rôle de déviation, la grille 15 peut, à titre de variante, être constituée de bandes parallèles aux sous-colonnes de la cathode 1', une bande de la grille de déviation étant associée à chaque sous-colonne en étant à l'opposé de cette sous-colonne par rapport à l'aplomb de la bande d'éléments luminophores correspondante. Toutefois, on préfère, selon l'invention, avoir recours à une grille 15 formant un maillage avec une ouverture 16 au droit de chaque sous-pixel. Un avantage d'un tel mode de réalisation est que la grille 15 a lors un effet de focalisation des électrons vers la zone de la bande d'éléments luminophores de l'anode 5' correspondant au sous-pixel éclairé. Cet avantage est particulièrement sensible pour un écran à haute tension inter-électrodes (par exemple de 2 à 10 keV) pour lequel la distance inter-électrodes alors nécessaire risque d'engendrer, pour une grille 15 constituée de simples bandes, un éclairement parasite des pixels voisins le long d'une même bande d'éléments luminophores.

La hauteur de la grille 15 est fonction, en particulier, de la distance inter-électrodes et de l'amplitude de la déviation souhaitée pour les électrons. A titre d'exemple particulier de réalisation, la grille 15 présente une hauteur de l'ordre de 50 à 200 µm tandis que l'épaisseur confondue des couches constitutives de la cathode 1' et de la grille 3 déposées sur la plaque 10 ne représente que de l'ordre de 1 à 5 µm.

Le mode de réalisation représenté à la figure 2 s'applique également à un écran monochrome. Dans ce cas, toutes les bandes d'éléments luminophores de l'anode 5' sont d'une même couleur et chaque bande est associée à une colonne de la cathode 1' similaire à une sous-colonne décrite ci-dessus pour un écran couleur.

Selon l'invention, on tire profit du fait que les ions (traits pointillés à la figure 2) émis par les éléments luminophores de l'anode sont plus difficilement déviés que les électrons (traits pleins à la figure 2) émis par les micropointes 2. Ainsi, les ions sont essentiellement collectés par les bandes conductrices 14.

Un avantage de la présente invention est qu'en supprimant une source de pollution des micropointes 2, on améliore considérablement la durée de vie de l'écran.

Un autre avantage de la présente invention est qu'elle améliore la qualité d'un écran à anode non commutée en évitant un éclairement parasite d'éléments luminophores correspondant à des pixels ou à des sous-pixels voisins d'un pixel considéré. En effet, les zones (bandes) de la grille de déviation 15 qui sont parallèles aux bandes d'éléments luminophores empêchent les électrons destinés à une bande d'éléments luminophores donnée de bombarder une bande d'éléments luminophores voisine en repoussant ces électrons vers la bande à laquelle ils sont destinés. En outre, dans le mode de réalisation préféré de la grille de déviation 15, l'invention améliore encore la qualité de l'écran, en particulier à haute tension inter-électrodes, en fournissant un effet de focalisation des électrons vers les pixels ou les sous-pixels auxquels ils sont destinés.

On notera que le premier mode de réalisation représenté à la figure 2 s'applique également au cas où les bandes d'éléments luminophores de l'anode sont alternativement polarisées couleur par couleur (écran à anode commutée). Dans ce cas, la grille de déviation 15 peut être omise dans la mesure où les électrons sont attirés par la bande d'éléments luminophores polarisée la plus proche qui correspond à celle associée à la sous-colonne adressée de la cathode, les deux autres bandes encadrant de part et d'autre la bande d'éléments luminophores polarisée étant à un potentiel nul. On préférera toutefois profiter de l'effet focalisateur de la grille 15 pour empêcher tout risque de voir des électrons exciter la bande d'éléments luminophores de même couleur la plus proche de celle à laquelle est associée la sous-colonne d'où proviennent ces électrons. En effet, bien que séparés par deux bandes non polarisées, cette bande de même couleur la plus proche est elle-même polarisée.

La figure 3 représente un deuxième mode de réalisation d'un écran plat de visualisation à micropointes selon la présente invention. Ce mode de réalisation s'applique à un écran couleur.

Selon ce mode de réalisation, chaque colonne de la cathode 1" est réalisée de manière similaire à une sous-colonne du mode de réalisation décrit en relation avec la figure 2. Côté anode 5", trois bandes d'éléments luminophores 7r, 7g et 7b sont associées à chaque colonne 12 de la cathode 1". Chaque colonne 12 est, selon ce mode de réalisation, destinée à bombarder alternativement (par exemple, selon un mode d'affichage s'effectuant par sous-trames respectivement associées à chaque couleur) les bandes d'éléments luminophores de chacune des couleurs. Un pixel est ici défini par l'intersection d'une ligne de la grille 3 avec une colonne 12 de la cathode 1" et un groupe de trois bandes voisines de l'anode 5". Chaque bande conductrice 14 destinée à collecter les ions émis par les éléments luminophores de l'anode 5" s'étend, en largeur, sous les trois bandes 7r, 7g et 7b associées à la colonne 12 correspondante, en étant polarisable indépendamment des colonnes 12. Les trous 13 de la grille d'extraction 3 et les trous 16 de la grille de déviation 15 sont adaptés à la largeur confondue des trois bandes 7r, 7g et 7b.

Dans ce mode de réalisation, la grille de déviation 15 est polarisée à un potentiel différent pour chacune des couleurs en fonction de la bande 7r, 7g ou 7b qui doit être excitée. Le potentiel de polarisation de la grille 15 est choisi, en fonction de la couleur, parmi trois valeurs comprises, par exemple, entre -50 et -200 volts, le potentiel associé à la bande d'éléments luminophores la plus proche étant le potentiel le moins négatif.

Dans le mode de réalisation représenté à la figure 3, les bandes d'éléments luminophores 7r, 7g et 7b sont déposées sur des électrodes, respectivement 9r, 9g et 9b, constituées de bandes correspondantes d'une couche conductrice, par exemple de l'ITO, séparées les unes des autres par un isolant 8. Les ensembles de bandes rouges, vertes, bleues sont alternativement polarisés par rapport à la cathode 1".

Ce mode de réalisation s'applique toutefois également à une anode dans laquelle les bandes 7r, 7g et 7b sont toutes polarisées simultanément. Dans ce cas, la modification du potentiel de la grille 15 en fonction de la couleur détermine celle des bandes 7r, 7g ou 7b qui reçoit les électrons.

De préférence, les bandes d'éléments luminophores présentent des largeurs différentes en fonction de leur position par rapport à la zone d'émission. Cette différence de largeur compense la différence de l'effet de focalisation lié aux trois tensions de grille nécessaires pour la sélection d'une couleur. Etant donné que le rendement lumineux d'un luminophore dépend de la densité de courant reçue et donc pour un courant donné de la largeur des bandes de luminophores, des différences de largeur permettent d'équilibrer un rendement lumineux inégal entre les trois couleurs.

Dans le cas d'un écran à haute tension inter-électrodes et dont les éléments luminophores sont tous polarisés simultanément, indépendamment de leur couleur, la polarisation des éléments luminophores de l'anode peut, que ce soit dans le premier ou dans le deuxième mode de réalisation, être assurée par une fine couche métallique (18, figure 2), par exemple, en aluminium, déposée sur toute la surface utile de l'anode et emprisonnant les bandes d'éléments luminophores. L'énergie élevée (de l'ordre de 2 à 10 keV) des électrons leur permettent de traverser cette couche de métallisation pour exciter les luminophores. Toutefois cette fine couche métallique n'est généralement pas suffisamment étanche pour éviter tout dégagement ionique des luminophores et l'invention reste utile.

On notera que, dans le cas d'une anode 5' ou 5" dans laquelle tous les éléments luminophores sont polarisés simultanément indépendamment de leur couleur, les bandes 7r, 7g et 7b peuvent être remplacées par des pastilles de taille correspondant à la taille d'un sous-pixel. La grille 3 est alors, le cas échéant, pourvue d'un trou 13 à l'aplomb de chaque pastille d'éléments luminophores.

Un avantage de la présente invention est qu'elle permet de réaliser simplement un écran plat dont la surface de visualisation est constituée par la plaque 10 portant la cathode 1'.

Selon la présente invention, on obtient un écran observable par la cathode en déposant les bandes 14 de collection des ions directement sur la plaque 10 et en réalisant ces bandes en un matériau transparent, par exemple, de l'ITO. Les bandes 14 sont, de préférence, interconnectées pour être polarisées ensemble. Les bandes 14 sont, par exemple, formées dans la même couche conductrice que les conducteurs de polarisation des micropointes.

La grille 15 est, par exemple, rapportée sur une couche isolante reposant sur l'ensemble cathode/grille. Par exemple, la grille 15 repose, dans les trous 13 ménagés dans les lignes de la grille 3 et dans les espaces entre les lignes de la grille 3, sur une couche isolante 17 dans l'épaisseur de laquelle sont réalisées les micropointes 2. La grille 3 peut également être revêtue d'une couche d'isolement (non représentée) ouverte au droit des trous 16 de la grille 15 qui repose alors sur cette couche d'isolement. La réalisation pratique de la cathode 1', de la grille d'extraction 3 et de la grille de déviation 15 est à la portée de l'homme du métier en utilisant des techniques connues pour respecter les besoins d'isolement entre les éléments conducteurs.

Si la surface de l'écran est constituée par la plaque 6 de l'anode 5' ou 5", la couche 14 de collection des ions peut être déposée sur une couche d'isolement (non représentée), rapportée sur la couche de grille 3 et ouverte dans les zones où la grille 3 est pourvue des trous 4. Dans ce cas, la couche de grille 3 n'a pas besoin d'être ouverte par les trous 13. Des micropointes 2 peuvent, le cas échéant, être présentes sous la couche conductrice 14 selon le motif selon lequel elles sont déposées, mais elles sont alors rendues inopérantes par la couche d'isolement qui recouvre la grille 3. De même, dans le cas d'un écran où les pixels (pour un écran monochrome), ou les sous-pixels (pour un écran couleur) sont définis par des pastilles, des micropointes peuvent être masquées par la grille 15, hors des trous 16 et être ainsi rendue inopérantes. Seules les régions de micropointes, non masquées, qui sont libres d'émettre des électrons jusqu'au éléments luminophores constituent des régions émissives au sens de la présente invention.

Bien entendu, la présente invention est susceptible de diverses variantes et modifications qui apparaîtront à l'homme de l'art. En particulier, les potentiels de polarisation des éléments luminophores, des micropointes, de la grille d'extraction et de la grille de déviation seront choisis en fonction des caractéristiques fonctionnelles souhaitées pour l'écran. En outre, l'invention s'applique également à un écran bichrome dont les pixels sont, côté anode, constitués de régions d'éléments luminophores de deux couleurs différentes.

## Revendications

1. Écran plat de visualisation comportant :
une cathode (1' ; 1") associée à une grille (3) d'extraction d'électrons émis par au moins une région (12r, 12g, 12b ; 12) de la cathode ; et
une anode (5' ; 5") pourvue d'éléments luminophores (7r, 7g, 7b) placée en regard de la cathode/grille,
caractérisé en ce que la cathode est dépourvue de région émissive dans les zones situées à l'aplomb des éléments luminophores, ces zones comportant une couche conductrice (14) polarisable indépendamment des régions émissives.

2. Écran selon la revendication 1, caractérisé en ce qu'il comporte une grille (15) de déviation des électrons émis par chaque région émissive (12r, 12g, 12b ; 12) de la cathode (1' ; 1") vers au moins une région d'éléments luminophores (7r, 7g, 7b).

3. Écran selon la revendication 1 ou 2, caractérisé en ce que la couche conductrice (14) est polarisée à un potentiel au plus égal à un potentiel minimal de polarisation des régions émissives (12r, 12g, 12b ; 12).

4. Écran selon la revendication 1, caractérisé en ce que la cathode (1' ; 1") et la grille d'extraction (3) sont supportées par une plaque (10) transparente constituant la face de visualisation de l'écran, la couche conductrice (14) étant en un matériau transparent déposé directement sur ladite plaque.

5. Écran selon l'une quelconque des revendications 1 à 4, caractérisé en ce que chaque région émissive (12r, 12g, 12b) de la cathode (1') est associée à une région (7r, 7g, 7b) d'éléments luminophores, la grille de déviation (15) étant polarisée à un potentiel inférieur à un potentiel minimal de polarisation des régions émissives.

6. Écran selon l'une quelconque des revendications 1 à 4, caractérisé en ce que chaque région émissive (12) de la cathode (1' ; 1") est associée à au moins deux régions (7r, 7g, 7b) d'éléments luminophores, le potentiel de polarisation de la grille de déviation (15) étant fonction de la région d'éléments luminophores à exciter tout en étant inférieur à un potentiel minimal de polarisation des régions émissives.

7. Écran selon l'une quelconque des revendications 1 à 6, caractérisé en ce que toutes les régions d'éléments luminophores (7r, 7g, 7b) de l'anode (5' ; 5") sont polarisées simultanément.

8. Écran selon l'une quelconque des revendications 1 à 6, caractérisé en ce que l'anode (5' ; 5") est constituée d'au moins deux ensembles de bandes alternées (7r, 7g, 7b) d'éléments luminophores, chaque ensemble de bandes étant polarisé individuellement.

9. Écran selon l'une quelconque des revendications 1 à 8, caractérisé en ce que la cathode (1' ; 1") est organisée en colonnes (12r, 12g, 12b ; 12), la grille d'extraction (3) étant organisée en lignes et chaque intersection d'une ligne de la grille d'extraction avec une colonne de la cathode définissant une région émissive.

10. Écran selon l'une quelconque des revendications 1 à 9, caractérisé en ce que les régions émissives sont constituées de micropointes (2).
